# EUROPÄISCHE PATENTSCHRIFT

(11) **EP 1 013 821 B1**
(45) Veröffentlichungstag und Bekanntmachung des Hinweises auf die Patenterteilung: **26.05.2004**
(21) Anmeldenummer: 99124252.0
(22) Anmeldetag: 04.12.1999
(51) Int. Cl.: D21F 1/00

(54) **Mehrlagiges Papiermaschinensieb zur Entwässerung und Blattbildung**
Multilayer papermaking fabric, for dewatering and sheetbuilding
Tissu pour machine à papier, à plusieurs couches, pour la déshydratation et le formage

(30) Priorität: 22.12.1998 DE 19859581
(43) Veröffentlichungstag der Anmeldung: 28.06.2000
(73) Patentinhaber: Voith Fabrics Patent GmbH, 89 522 Heidenheim (DE)
(72) Erfinder: Westerkamp, Arved H.,Dipl.-Ing.(FH), 89522 Heidenheim (DE)
(74) Vertreter: Kunze, Klaus

(56) Entgegenhaltungen:
- EP-A- 0 284 575
- US-A- 5 555 917

## Beschreibung

Die Erfindung betrifft ein mehrlagiges, insbesondere doppel- oder dreilagiges Papiermaschinensieb zur Entwässerung und Blattbildung, gemäß dem Oberbegriff des Anspruchs 1.

Derartige Papiermaschinensiebe sind beispielsweise aus der EP 432 413 bekannt. Sie stellen Verbundgewebe dar und werden in der Naßpartie von Papiermaschinen eingesetzt, um die über den Stoffauflauf auf das Sieb geleitete Fasersuspension zu entwässern und die entstehende Papierbahn der Pressenpartie der Papiermaschine zuzuführen.

Da die Oberflächeneigenschaften des herzustellenden Papiers hinsichtlich seiner Bedruckbarkeit, Glätte und Markierungsfreiheit weitgehend von der Beschaffenheit des Siebgewebes abhängen und bekanntermaßen die anzustrebende hohe Verschleißfestigkeit solcher Siebgewebe nicht oder nur unzulänglich mit der gewünschten Oberflächenqualität des Papiers harmonisiert, nimmt beispielsweise die Gewebestabilität mit der Feinheit eines Siebes ab, andererseits die angestrebte Markierungsfreiheit, also der unerwünschte Fadenabdruck in der Papierbahnoberfläche, zu. Nun ist zwar bereits versucht worden, die obige Problematik dadurch im Sinne der Herstellung einer optimalen Papierqualität zu verbessern, daß zum Beispiel bei sogenannten dreilagigen Geweben die einzelnen Gewebelagen durch eine Bindekette oder einen Bindeschuß miteinander verbunden werden, wobei als Bindefäden zwei gewebeeigene Fäden verwendet werden, die in einer besonderen Weise in die jeweils andere Gewebelage eingewebt werden.

Es hat sich jedoch gezeigt, daß man durch diese Maßnahme das Markierungsproblem nicht vollständig in den Griff bekommt, sondern daß insbesondere in den Fällen, in denen die Verschleißfäden durchbindende Funktion haben, bei der die austauschend arbeitenden Fäden entweder faserunterstützende und bindende oder faserunterstützende, bindende und verschleißvolumengebende oder faserunterstützende und verschleißvolumengebende Wirkung haben, die Ursache für weiterhin laufseitig entstehende Markierungen sind.

Die EP 0 284 575 A1 offenbart ein Formgewebe, das in einem ersten Ausführungsbeispiel zwei Lagen von Kettfäden und ein einziges System von Schußfäden umfaßt. Die Schußfäden besitzen ausgedehnte flottierende Fäden auf der Maschinenseite des Gewebes und sind mit der oberen Lage von Kettfäden verwebt, wobei ausgedehnte Abschnitte von Schußfäden zwischen den Kettfädenlagen nicht vorgesehen sind. In einem weiteren Ausführungsbeispiel ist ein Doppelgewebe mit jeweils einem Kettfadensystem in jeder Gewebelage offenbart. Das Schußfadensystem des oberen Gewebes ist nicht mit dem unteren Gewebe verwebt. Das untere Gewebe umfaßt ausgedehnte maschinenseitige flottierende Schußfäden sowie gelegentlich Schußfäden, die zwischen dem oberen und dem unteren Gewebe binden. Flottierende Schußfäden zwischen den Geweben sind nicht offenbart.

Die US-A 5,555,917 zeigt ein doppeltes Formgewebe mit ausgedehnten flottierenden Schußfäden auf der maschinenseitigen Oberfläche und vergleichsweise kurzen Bindungsstellen der Schußfäden mit den unteren Kettfäden, an denen die Schußfäden zwischen den flottierenden Abschnitten verbunden werden. Zwischen den Geweben verlaufende Schußfäden sind nicht vorgesehen.

Die Aufgabe der Erfindung besteht deshalb darin, die Markierneigung von Papiermaschinensieben durch laufseitig austauschend arbeitende Fäden zu verringern und gleichzeitig das Verschleißvolumen im Vergleich zu herkömmlichen Sieben, die austauschend wirkende Fäden aufweisen, zu erhöhen.

Diese Aufgabe wird erfindungsgemäß dadurch gelöst, daß das Untergewebe von austauschbar wirkenden, d. h. alternierend von der Laufseite zur Mittellage wechselnden, Schußfäden gebildet wird, die im Austauschbereich die Kettfäden überlappen und dadurch die Kette vor Verschleiß schützen, und die auf der Papierseite zwischen den Gewebelagen laufend einen zusätzlichen Puffer gegen Markierung des Untergewebes bilden.

Der wesentliche Gedanke der Erfindung besteht somit darin, die laufseitigen Schußfäden eines zwei- oder mehrlagigen Papiermaschinengewebes als zwischen der Mittellage und der Laufseite des Gewebes austauschend arbeitenden Faden auszubilden, wodurch das Untergewebe so abgepuffert wird, daß seine Markierneigung in bezug auf Entwässerungsimpulse wesentlich reduziert wird; während das Obergewebe auf dem Untergewebe gewissermaßen schwimmt, wenn zwei- oder dreilagige Verbundgewebe Verwendung finden. Dazu kommt, daß durch die gewählte Bindeform bei doppellagigen Geweben laufseitig die entweder durchbindende Kette oder bei dreilagigen Geweben laufseitig die Unterkette durch die laufseitigen Schüsse vor Verschleiß geschützt wird.

Unter Berücksichtigung der obigen Maßnahmen hat sich somit als vorteilhafte Weiterbildung erwiesen, die laufseitig durchbindende bzw. bindende Kette im Bereich des Austausches unter dem austauschend laufenden Schußfaden hindurchzuführen.

Für das Untergewebe kann vorzugsweise eine Atlas- oder Körperbindung oder eine von diesen abgeleitete Bindung Verwendung finden.

Die Erfindung wird nachfolgend anhand der in der Zeichnung dargestellten beiden Ausführungsbeispiele näher erläutert. In der Zeichnung zeigen:
- Fig. 1: einen schematischen Querschnitt (Kettschnitt) eines erfindungsgemäßen doppellagigen Gewebes; und
- Fig. 2: einen schematischen Querschnitt (Kettschnitt) eines erfindungsgemäßen dreilagigen Gewebes.

Das doppellagige Gewebe von Fig. 1 zeigt den Aufbau der aufeinanderfolgenden laufseitig austauschend arbeitenden Schüsse. Dieses Gewebe besteht aus Schußfäden 1 und Kettfäden 2, die in das Obergewebe 3 und das Untergewebe 4 eingebunden sind, welche durch durchwebende Kettfäden miteinander verbunden sind.

Die Schußfäden 1 des Untergewebes wirken austauschend, d. h. sie wechseln alternierend von der Laufseite A zur Mittellage B und überlappen dabei im Bereich des Austausches C die Kettfäden 2, um diese vor Verschleiß zu schützen, der stattfinden würde, wenn diese Kettfäden direkt mit der Papiermaschine, d. h. deren Entwässerungs- und Leitelementen im Bereich der Blattbildungszone, in Berührung treten würden. Zwischen zwei aufeinanderfolgenden Bereichen C befindet sich ein Bereich D, in dem die Schußfäden 1 austauschend in der Mittellage und damit zwischen den Gewebelagen und oberhalb der sich in dieser Bindephase laufseitig befindlichen Kettfäden 2 verlaufen, so daß sie einen zusätzlichen Puffer gegen vom Untergewebe verursachte Markierung der Papierbahn bilden.

Wie ferner aus Fig. 1 ersichtlich, ist die laufseitig durchbindende Kette, das sind also die Kettfäden 2 im Austauschbereich D, so angeordnet, daß sie unter dem austauschend laufenden Schußfaden hindurchläuft.

Dieses Untergewebe, dessen Obergewebe bei zwei- und dreilagigen Sieben gewissermaßen auf ihm schwimmt, ist vorzugsweise in Atlas- oder Köperbindung oder einer ihrer Erweiterungen/Ableitungen gefertigt. Zusätzlich wird durch die gewählte Bindeform laufseitig die durchbindende Kette, und zwar bei doppellagigen Geweben, wie in Fig. 1 gezeigt, durch die laufseitigen Schüsse vor Verschleiß geschützt.

Ein dreilagiges erfindungsgemäßes Gewebe, das in Fig. 2 dargestellt ist, entspricht prinzipiell den Merkmalen des oben in Verbindung mit Fig. 1 beschriebenen doppellagigen Gewebes, nur daß beim dreilagigen Gewebe durch die gewählte Bindeform laufseitig die bindende Unterkette durch die laufseitigen Schüsse vor Verschleiß geschützt wird.

Zusammenfassend läßt sich somit feststellen, daß im Gegensatz zu den bisher bekannten austauschend wirkenden Bindungen mehrlagiger Papiermaschinensiebe, bei denen die Verschleißfäden durchbindende Funktion haben und damit keine Markierungen verhindernde Wirkung haben, dies beim erfindungsgemäß vorgeschlagenen Gewebe der Fall ist und darüber hinaus das Verschleißvolumen im Vergleich zu dem besagten herkömmlichen Geweben erheblich vergrößert wird.

## Patentansprüche

1. Mehrlagiges Papiermaschinensieb zur Entwässerung und Blattbildung, bestehend aus einer oberen und unteren Schußlage oder einem Obergewebe und einem Untergewebe, die übereinander angeordnet und durch Bindefäden miteinander verbunden sind, welche gewebeeigene Fäden sind, die in besonderer Weise in die jeweils andere Gewebelage eingebunden sind,
**dadurch gekennzeichnet, daß** das Untergewebe austauschbar wirkende, d. h. alternierend von der Laufseite zur Mittellage und damit zwischen den Gewebelagen und oberhalb der sich laufseitig befindlichen Kettfäden (2) verlaufend wechselnde Schußfäden (1) aufweist, wobei aufeinanderfolgende Schußfäden (1) laufseitig austauschend angeordnet find und die Schußfäden (1) im Austauschbereich die Kettfäden (2) überlappen und dadurch die Kette vor Verschleiß schützen und auf der Papierseite zwischen den Gewebelagen laufend einen zusätzlichen Puffer gegen Markierung des Untergewebes bilden.

2. Mehrlagiges Gewebe nach Anspruch 1,
**dadurch gekennzeichnet, daß** die laufseitig bindenden bzw. durchbindenden Kettfäden (2) im Bereich des Austausches unter den austauschend verlaufenden Schußfäden (1) hindurchläuft.

3. Mehrlagiges Papiermaschinensieb nach Anspruch 1 oder 2, **dadurch gekennzeichnet, daß** das Untergewebe in Atlas- oder Köperbindung oder einer ihrer Erweiterungen/Ableitungen gefertigt ist.

## Claims

1. Multilayer paper machine fabric for dewatering and sheet forming, comprising an upper and a lower weft layer or an upper woven fabric and a lower woven fabric, which are arranged one above the other and are connected to each other by connecting threads which are threads that belong to the woven fabric and are incorporated in a special way in the respective other woven fabric layer,
**characterized in that** the lower woven fabric has alternating weft threads (1) which act interchangeably, i.e. run in an alternating manner from the running side to the central layer and therefore between the woven fabric layers and above the warp threads (2) on the running side, successive weft threads (1) being arranged interchangeably on the running side, and the weft threads (1) in the interchange region overlapping the warp threads (2) and protecting the warp against wear as a result and, on the paper side, running between the woven fabric layers, forming an additional buffer against marking of the lower woven fabric.

2. Multilayer fabric according to Claim 1,
**characterized in that** the warp threads (2) connecting or connecting through on the running side in the region of the interchange run through under the weft threads (1) running in an interchangeable manner.

3. Multilayer paper machine fabric according to Claim 1 or 2, **characterized in that** the lower woven fabric is produced in an atlas or twill weave or one of its extensions/derivatives.

## Revendications

1. Toile pour machine à papier à plusieurs couches pour l'égouttage et le formage, se composant d'une couche de trame supérieure et inférieure ou d'un tissu supérieur et d'un tissu inférieur, qui sont disposés l'un au-dessus de l'autre et qui sont connectés l'un à l'autre par des fils de liage, qui sont des fils propres au tissu, qui sont entrelacés de manière particulière dans l'autre couche de tissu respective,
**caractérisée en ce que** le tissu inférieur présente des fils de trame alternants (1) agissant de manière interchangeable, c'est-à-dire s'étendant en alternant depuis le côté machine vers la couche centrale et donc entre les couches de tissu et au-dessus des fils de chaîne (2) se trouvant du côté machine, des fils de trame successifs (1) étant disposés de manière interchangeable du côté machine et les fils de trame (1) recouvrant dans la région d'échange les fils de chaîne (2) et protégeant de ce fait la chaîne contre l'usure et formant en passant du côté papier entre les couches de tissu un tampon supplémentaire contre le marquage du tissu inférieur.

2. Tissu à plusieurs couches selon la revendication 1,
**caractérisé en ce que** les fils de chaîne (2) réalisant la liaison ou la liaison traversante du côté machine passent dans la région de l'échange sous les fils de trame (1) s'étendant de manière interchangeable.

3. Toile pour machine à papier à plusieurs couches selon la revendication 1 ou 2, **caractérisée en ce que** le tissu inférieur est fabriqué en croisement satin ou armure croisée ou l'un de leur perfectionnements/dérivés.
